# FASCICULE DE BREVET EUROPEEN

(11) **EP 3 324 806 B1**
(45) Date de publication et mention de la délivrance du brevet: **11.05.2022**
(21) Numéro de dépôt: 16750194.9
(22) Date de dépôt: 22.07.2016
(51) Int. Cl.: A47L 5/24, A47L 9/24

(54) **ASPIRATEUR BALAI AVEC SUCEUR ARTICULÉ**
STIELSTAUBSAUGER MIT SCHWENKBAREM BÜRSTENKOPF
STICK VACUUM CLEANER HAVING HINGED BRUSH HEAD

(30) Priorité: 24.07.2015 FR 1557091
(43) Date de publication de la demande: 30.05.2018
(73) Titulaire: SEB S.A., 69130 Ecully (FR)
(72) Inventeur: FROT, Donatien, 27200 Vernon (FR)
(74) Mandataire: SEB Développement
(86) Numéro de dépôt international: PCT/FR2016/051923
(87) Numéro de publication internationale: WO 2017/017365

(56) Documents cités:
- EP-A1- 1 714 599
- EP-A1- 2 621 323
- EP-A2- 2 233 054
- US-A1- 2014 033 468

## Description

La présente invention concerne de manière générale un aspirateur balai comprenant un suceur, et en particulier un aspirateur balai dont le suceur est articulé par rapport au reste du corps de l'aspirateur balai pour proposer une grande mobilité lors de l'utilisation.

Il est connu dans l'art antérieur des articulations pour les aspirateurs et leur suceur, telles que celle présentée dans le document DE3913419, qui divulgue une articulation de type joint de cardan. En contrepartie, ce système présente notamment l'inconvénient de déformer fortement le flexible formant le conduit d'air entre un suceur et un moto ventilateur logé dans le corps d'un aspirateur balai, ce qui peut conduire à des ruptures prématurées lors de grands déplacements angulaires. De plus, le système présenté avec des chaînes de liaison est compliqué.

Le document US8627545 présente quant à lui un aspirateur balai avec un suceur articulé, mais dont le débattement du corps avec sa poignée est limité, notamment autour d'un axe horizontal, et cet appareil ne peut pas se coucher complètement pour aller nettoyer sous un meuble ou sous un lit par exemple. Le document EP2621323A1 décrit quant à lui un aspirateur balai selon le préambule de la revendication 1.

Un but de la présente invention est de répondre aux inconvénients des documents de l'art antérieur mentionnés ci-dessus et en particulier, tout d'abord, de proposer un aspirateur balai avec un suceur articulé, et dont l'articulation reste simple et peut autoriser de grands mouvements angulaires, sans pour autant solliciter fortement les pièces constitutives du circuit d'air.

Pour cela un premier aspect de l'invention concerne un aspirateur balai comprenant :
- un corps d'aspirateur comprenant des moyens d'aspiration et une interface de manipulation pour un utilisateur,
- un suceur agencé pour être en contact avec un sol à nettoyer et articulé par rapport au corps d'aspirateur,
- un circuit d'air entre les moyens d'aspiration et le suceur et comprenant un premier conduit d'air déformable avec une première extrémité liée au suceur, caractérisé :
- en ce que l'aspirateur balai comprend au moins une pièce de rotule montée en liaison rotule par rapport au corps d'aspirateur et sur laquelle est embarquée une deuxième extrémité du premier conduit d'air déformable,
- et en ce que le circuit d'air comprend au moins un deuxième conduit d'air déformable, au moins partiellement contenu dans la pièce de rotule, et raccordant ladite deuxième extrémité embarquée à une portion du circuit d'air du corps d'aspirateur. L'aspirateur balai selon la présente mise en œuvre comprend donc un suceur articulé sur le corps d'aspirateur, mais avec une pièce de rotule montée en rotule par rapport au corps d'aspirateur et un conduit d'air déformable de chaque côté de cette pièce de rotule. Le premier conduit d'air déformable est agencé entre la pièce de rotule et le suceur, et le deuxième conduit d'air déformable est agencé entre la pièce de rotule et le corps d'aspirateur. En conséquence, la pièce de rotule, libre par rapport au corps d'aspirateur, va pouvoir "suivre" les mouvements du suceur, et comme elle est montée entre le premier et le deuxième conduit d'air déformable, elle va effectuer un déplacement relatif par rapport au corps d'aspirateur inférieur à celui du suceur. Ainsi lors d'un débattement du suceur, la déformation est répartie entre le premier et le deuxième conduit d'air déformable, ce qui limite les déformations imposées à chacun.

Avantageusement, le corps d'aspirateur présente une forme allongée le long d'un axe longitudinal passant par la liaison rotule, l'aspirateur balai comprend au moins une première articulation entre le suceur et le corps d'aspirateur, avec une bielle montée par rapport au corps d'aspirateur selon une liaison pivot, pour pivoter autour d'un axe de bielle dont une projection dans un plan contenant l'axe longitudinal est inclinée par rapport à l'axe longitudinal. Une telle construction avec la bielle montée entre le suceur et le corps d'aspirateur permet de séparer le mouvement du suceur avec celui du circuit d'air comprenant le premier conduit d'air déformable et le deuxième conduit d'air déformable.

Avantageusement, le corps d'aspirateur comprend un tube d'aspiration allongé définissant l'axe longitudinal, avec les moyens d'aspiration et l'interface de manipulation agencés à une première extrémité du tube d'aspiration, et le suceur agencé à une deuxième extrémité du tube d'aspiration (le suceur étant relié au tube d'aspiration par l'intermédiaire du premier et du deuxième conduit d'air déformable).

Avantageusement, la projection de l'axe de bielle dans un plan contenant l'axe longitudinal est inclinée par rapport à ce dernier dans une plage angulaire allant de 20° à 60°.

Avantageusement, la projection de l'axe de bielle dans un plan contenant l'axe longitudinal est inclinée par rapport à ce dernier dans une plage angulaire allant de 35° à 45°. Cette mise en œuvre permet d'avoir un bon rendement entre le mouvement imprimé au corps d'aspirateur par l'utilisateur (par le biais de l'interface de manipulation) et le mouvement de rotation du suceur autour de l'axe de bielle.

Avantageusement, ladite au moins une première articulation comprend au moins un arbre de bielle autour duquel est montée la bielle pour pivoter autour de l'axe de bielle, le deuxième conduit d'air déformable présente une section de passage avec au moins une dimension caractéristique, et l'arbre de bielle est déporté de l'axe longitudinal d'une distance au moins supérieure à la moitié de ladite au moins une dimension caractéristique. L'arbre de bielle est déporté du circuit d'air, ce qui laisse la place d'agencer l'articulation rotule et la première articulation (le pivot de bielle) sans compliquer ou miniaturiser les pièces.

Avantageusement, le deuxième conduit d'air déformable présente une section circulaire, et l'arbre de bielle est déporté de l'axe longitudinal d'une distance supérieure au rayon de la section du deuxième conduit d'air déformable.

Autrement dit, de manière générale, la première articulation n'est pas sur l'axe longitudinal, ni dans ladite au moins une pièce de rotule.

Avantageusement, l'aspirateur balai comprend au moins une deuxième articulation entre la bielle et le suceur, avec la bielle montée par rapport au suceur selon une liaison pivot de suceur, pour pivoter autour d'un axe de suceur parallèle au sol à nettoyer lorsque le suceur est en contact plan avec le sol à nettoyer.

Avantageusement, la bielle comprend deux bras formant une ouverture, et le premier conduit d'air déformable passe au travers de l'ouverture.

Avantageusement, l'ouverture présente une largeur allant de 1.2 à 1.5 fois une dimension extérieure du premier conduit d'air déformable. Cette mise en œuvre permet d'éviter tous les contacts entre la bielle et le premier conduit d'air déformable, afin d'éviter toute usure ou frottement.

Avantageusement, chaque bras est monté en liaison pivot sur le suceur, selon l'axe de suceur.

Avantageusement, la bielle peut pivoter par rapport au suceur d'un angle supérieur à 70° et préférentiellement d'un angle supérieur à 90°, pour permettre d'amener l'axe longitudinal parallèle au sol à nettoyer lorsque le suceur est en contact plan avec le sol à nettoyer. L'utilisateur peut alors aisément "mettre à plat" l'aspirateur balai pour nettoyer le sol sous un meuble ou un lit par exemple.

Avantageusement, le premier conduit d'air déformable est un tube flexible.

Avantageusement, le deuxième conduit d'air déformable est un tube flexible au moins partiellement agencé dans la pièce de rotule.

Avantageusement, le deuxième conduit d'air déformable est au moins partiellement formé par la pièce de rotule.

Avantageusement, le premier conduit d'air déformable est intégralement formé avec la pièce de rotule. Selon cette mise en œuvre, on a une seule pièce pour ces deux éléments, et on peut envisager de réaliser une telle pièce avec une opération de moulage bi-matière : une matière flexible pour réaliser le premier conduit d'air déformable et une matière rigide pour la portion pièce de rotule.

Avantageusement, le premier conduit d'air déformable et le deuxième conduit d'air déformable sont intégralement formés avec la pièce de rotule

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente une vue isométrique d'un aspirateur balai selon l'invention, comprenant un corps d'aspirateur et un suceur, articulé par rapport au corps d'aspirateur ;
- la figure 2 représente une vue détaillée du suceur de la figure 1 ;
- la figure 3 représente une vue en coupe de la liaison entre le corps d'aspirateur et le suceur de la figure 1.

La figure 1 représente un aspirateur balai comprenant un corps d'aspirateur 10 et un suceur 20, articulé par rapport au corps d'aspirateur 10 et agencé pour être en contact avec un sol à nettoyer. Le corps d'aspirateur 10 comprend une interface de manipulation 12 pour un utilisateur (une poignée), des moyens d'aspiration 11 (un moto-ventilateur électrique par exemple) et un tube d'aspiration 13 longiligne qui définit un axe longitudinal (L) du corps d'aspirateur 10.

Le suceur 20 est articulé par rapport au corps d'aspirateur 10 et il est connecté aux moyens d'aspiration 11 par un circuit d'air. En effet, le suceur 20 comprend typiquement au moins une fente d'aspiration en regard du sol à nettoyer et connectée aux moyens d'aspiration pour permettre d'entraîner des impuretés du sol vers un réservoir de collecte ou un filtre de l'aspirateur balai. Afin de suivre les débattements du suceur 20, l'aspirateur balai comprend une pièce de rotule pour permettre au circuit d'air de relier efficacement le suceur au corps d'aspirateur 10, comme cela sera décrit aux figures 2 et 3.

En effet, le suceur 20 est relié au corps d'aspirateur 10 par une bielle 41 connectée à une pièce extrémale 13a du tube d'aspiration 13 par une première articulation pivot qui permet de pivoter la bielle 41 autour d'un axe de bielle (B). Enfin, la bielle 41 est reliée au suceur 20 par une deuxième articulation pivot pour lui permettre de pivoter autour de l'axe de suceur (S), qui est parallèle au sol à nettoyer lorsque le suceur est en contact avec ce dernier.

Si on prend le corps d'aspirateur 10 comme référence, alors la bielle 41 embarque le suceur 20 et ce dernier peut pivoter par rapport au corps d'aspirateur 10 autour de l'axe de bielle (B) et autour de l'axe de suceur (S).

Si on prend le suceur 20 comme référence (lorsqu'il est en contact avec le sol à nettoyer), alors le corps d'aspirateur 10 peut pivoter autour de l'axe de bielle (B) et autour de l'axe de suceur (S), par l'intermédiaire de la bielle 41. La rotation de la bielle 41 autour de l'axe de suceur (S) peut se faire sur une grande plage angulaire, supérieure à 70° et préférentiellement supérieure à 90°, pour permettre de "coucher" l'aspirateur balai sur le sol (c'est-à-dire amener l'axe longitudinal (L) quasiment parallèle au sol) pour nettoyer sous un meuble par exemple.

La combinaison de la première articulation pivot autour de l'axe de bielle (B) et de la deuxième articulation pivot d'axe de suceur (S), implique que le circuit d'air comprenne des portions ou des conduits déformables pour suivre les débattements du suceur 20.

D'une manière générale dans la présente demande, on entend par portion ou conduit déformable du circuit d'air une partie de ce circuit d'air dont la forme varie sous la simple sollicitation de l'utilisateur lorsqu'il manipule avec des efforts normaux le corps d'aspirateur 10.

Comme évoqué ci-dessus, un des buts de la présente invention est de permettre de grands débattements du suceur 20 par rapport au corps d'aspirateur 10, tout en assurant des déformations limitées aux portions ou conduits déformables du circuit d'air, afin de garantir leur intégrité et leur longévité.

La figure 2 représente une vue détaillée du suceur 20 (représenté sans capot extérieur, pour améliorer la compréhension), sur laquelle on voit la pièce extrémale 13a sur laquelle est montée la bielle 41 en pivot autour de l'axe de bielle (B), par l'intermédiaire d'un arbre de bielle 42, visible figure 3.

La bielle 41 est montée en pivot sur le suceur 20, pour pivoter autour de l'axe de suceur (S), et un premier conduit d'air déformable 51 relie le suceur 20 à une pièce de rotule 61, mieux visible sur la figure 3.

La figure 3 montre en effet une coupe de la liaison entre le corps d'aspirateur 10 et le suceur 20. On voit en détail la pièce de rotule 61 qui est montée en liaison rotule par rapport à la pièce extrémale 13a, et donc par rapport au corps d'aspirateur 10. La pièce de rotule 61 reçoit l'extrémité du premier conduit d'air déformable 51, et un deuxième conduit d'air déformable 52 est agencé dans la pièce de rotule 61 pour connecter le premier conduit d'air déformable 51 avec le tube d'aspiration 13 et donc aux moyens d'aspiration 11.

En d'autres termes, le premier conduit d'air déformable 51 comprend deux extrémités : une première (non visible figure 3) liée ou embarquée sur le suceur 20 et une deuxième liée ou embarquée sur la pièce de rotule 61. Quant au deuxième conduit d'air déformable 52, il comprend également deux extrémités : une première liée ou embarquée sur la pièce de rotule 61 et une deuxième liée à la pièce extrémale 13a (et donc au corps d'aspirateur).

Lors d'un mouvement (pivotement autour de l'axe de bielle (B) ou autour de l'axe de suceur (S)) du suceur 20 par rapport au corps d'aspirateur 10, le premier conduit d'air déformable 51 va donc entraîner la pièce de rotule 61, qui va à son tour entrainer la première extrémité du deuxième conduit d'air déformable 52 pour le déformer.

En conséquence, la pièce de rotule intercalée entre les deux conduits d'air déformables 51 et 52 permet de répartir la déformation sur chacun de ces deux conduits d'air déformables, ce qui limite la déformation de chacun, et cela évite donc usure et/ou casse prématurée de ces conduits d'air déformables.

La figure 3 représente également l'axe de bielle (B) qui est donc incliné par rapport à l'axe longitudinal (L). Il est à noter que cette mise en œuvre avec les deux axes (L) et (B) coplanaires est préférée, mais que l'invention propose de manière générale d'avoir un axe de bielle (B) dont la projection, dans un plan contenant l'axe longitudinal (L), est inclinée par rapport à l'axe longitudinal (L). Autrement dit, l'axe longitudinal (L) et l'axe de bielle (B) ne sont pas forcément coplanaires.

L'axe de bielle (B) est incliné par rapport à l'axe longitudinal (L) dans une plage de valeur allant de 35° à 45°, pour avoir un bon rendement entre le mouvement imprimé au corps d'aspirateur 10 par l'utilisateur (par le biais de l'interface de manipulation 12) et le mouvement de rotation du suceur 20 autour de l'axe de bielle (B).

Par ailleurs, l'arbre de bielle 42 est déporté par rapport au deuxième conduit d'air déformable 52 et par rapport à l'axe longitudinal (L), afin de ménager de la place à la pièce de rotule 61, et aussi pour permettre de "coucher" l'aspirateur balai sur le sol. Dans la présente mise en œuvre, l'arbre de bielle 42 est intégralement formé avec la bielle 41, mais on peut envisager d'avoir deux pièces distinctes. Dans le détail, l'arbre de bielle 42 est monté en pivot directement dans la pièce extrémale 13a, et retenu dans cette dernière par un jonc élastique.

Enfin, de retour à la figure 2, on peut noter que la bielle 41 comprend deux bras, chacun monté en pivot sur le suceur 20, afin de présenter une ouverture de passage pour le premier conduit d'air déformable 51. De manière avantageuse, l'ouverture présente une largeur supérieure à 1.2-1.5 fois la dimension extérieure du premier conduit d'air déformable pour éviter tout contact et usure entre ces éléments.

En ce qui concerne le premier et le deuxième conduit d'air déformable 51 et 52, on peut envisager d'utiliser des tuyaux flexibles par exemple. De plus, on peut envisager de réaliser en une seule pièce la pièce de rotule 61 et le premier conduit d'air déformable 51. On peut aussi envisager de réaliser en une seule pièce le deuxième conduit d'air déformable 52, la pièce de rotule 61 et le premier conduit d'air déformable 51.

Enfin, en alternative à un deuxième conduit d'air déformable distinct de la pièce de rotule 61, on peut envisager d'utiliser une liaison rotule étanche, et le deuxième conduit d'air déformable serait formé par la pièce de rotule 61 elle-même.

On peut envisager de réaliser la pièce de rotule 61 en matière plastique "rigide" telle que du polyoxyméthylène (ou polyformaldéhyde), de sigle POM, ou en acrylonitrile butadiène styrène encore appelé ABS. Les conduits d'air déformables 51 et 52 peuvent être réalisés en élastomères thermoplastiques (TPE) comme du polyuréthane (TPU) ou en EPDM (éthylène-propylène-diène monomère) ou en polychlorure de vinyle ou chlorure de polyvinyle autrement appelé PVC. On peut prévoir une armature métal dans les conduits d'air déformables.

On peut aussi envisager de réaliser une pièce monobloc (pièce de rotule avec manchons et conduit(s) d'air déformable(s)) en bi-injection ou en opération de surmoulage.

On comprendra que diverses modifications et/ou améliorations évidentes pour l'homme du métier peuvent être apportées au mode de réalisation de l'invention décrit dans la présente description sans sortir du cadre de l'invention défini par les revendications annexées. Par exemple, la pièce de rotule 61 est montée en liaison rotule dans la pièce extrémale 13a ce qui fait que la pièce de rotule 61 correspond alors à une pièce de rotule mâle, mais on peut envisager d'autres formes pour réaliser une liaison rotule, et en particulier, la pièce de rotule 61 pourrait être une pièce femelle.

## Revendications

1. Aspirateur balai comprenant :
- un corps d'aspirateur (10) comprenant des moyens d'aspiration (11) et une interface de manipulation (12) pour un utilisateur,
- un suceur (20) agencé pour être en contact avec un sol à nettoyer et articulé par rapport au corps d'aspirateur (10),
- un circuit d'air entre les moyens d'aspiration (11) et le suceur (20) et comprenant un premier conduit d'air déformable (51) avec une première extrémité liée au suceur (20),
**caractérisé :**
- **en ce que** l'aspirateur balai comprend au moins une pièce de rotule (61) montée en liaison rotule par rapport au corps d'aspirateur (10) et sur laquelle est embarquée une deuxième extrémité du premier conduit d'air déformable (51),
- et **en ce que** le circuit d'air comprend au moins un deuxième conduit d'air déformable (52), au moins partiellement contenu dans la pièce de rotule (61), et raccordant ladite deuxième extrémité embarquée à une portion du circuit d'air du corps d'aspirateur (10).

2. Aspirateur balai selon la revendication précédente, dans lequel le corps d'aspirateur (10) présente une forme allongée le long d'un axe longitudinal (L) passant par la liaison rotule, l'aspirateur balai comprenant au moins une première articulation entre le suceur (20) et le corps d'aspirateur (10), avec une bielle (41) montée par rapport au corps d'aspirateur (10) selon une liaison pivot, pour pivoter autour d'un axe de bielle (B) dont une projection dans un plan contenant l'axe longitudinal (L) est inclinée par rapport à l'axe longitudinal (L).

3. Aspirateur balai selon la revendication précédente, dans lequel la projection de l'axe de bielle (B) dans un plan contenant l'axe longitudinal (L) est inclinée par rapport à ce dernier dans une plage angulaire allant de 20° à 60°.

4. Aspirateur balai selon la revendication précédente, dans lequel la projection de l'axe de bielle (B) dans un plan contenant l'axe longitudinal (L) est inclinée par rapport à ce dernier dans une plage angulaire allant de 35° à 45°.

5. Aspirateur balai selon l'une des revendications 2 à 4, dans lequel ladite au moins une première articulation comprend au moins un arbre de bielle (42) autour duquel est montée la bielle (41) pour pivoter autour de l'axe de bielle (B), dans lequel le deuxième conduit d'air déformable (52) présente une section de passage avec au moins une dimension caractéristique, et dans lequel l'arbre de bielle (42) est déporté de l'axe longitudinal (L) d'une distance au moins supérieure à la moitié de ladite au moins une dimension caractéristique.

6. Aspirateur balai selon la revendication précédente, dans lequel le deuxième conduit d'air déformable (52) présente une section circulaire, et dans lequel l'arbre de bielle (42) est déporté de l'axe longitudinal (L) d'une distance supérieure au rayon de la section du deuxième conduit d'air déformable (52).

7. Aspirateur balai selon l'une des revendications 2 à 6, comprenant au moins une deuxième articulation entre la bielle (41) et le suceur (20), avec la bielle (41) montée par rapport au suceur (20) selon une liaison pivot de suceur, pour pivoter autour d'un axe de suceur (S) parallèle au sol à nettoyer lorsque le suceur (20) est en contact plan avec le sol à nettoyer.

8. Aspirateur balai selon la revendication précédente, dans lequel la bielle (41) comprend deux bras formant une ouverture, et dans lequel le premier conduit d'air déformable (51) passe au travers de l'ouverture.

9. Aspirateur balai selon la revendication précédente, dans lequel l'ouverture présente une largeur allant de 1.2 à 1.5 fois une dimension extérieure du premier conduit d'air déformable (51).

10. Aspirateur balai selon l'une des revendications 8 ou 9, dans lequel chaque bras est monté en liaison pivot sur le suceur (20), selon l'axe de suceur (S).

11. Aspirateur balai selon l'une des revendications 7 à 10, dans lequel la bielle (41) peut pivoter par rapport au suceur (20) d'un angle supérieur à 70° et préférentiellement d'un angle supérieur à 90°, pour permettre d'amener l'axe longitudinal (L) parallèle au sol à nettoyer lorsque le suceur (20) est en contact plan avec le sol à nettoyer.

12. Aspirateur balai selon l'une des revendications précédentes, dans lequel le premier conduit d'air déformable (51) est un tube flexible.

13. Aspirateur balai selon l'une des revendications précédentes, dans lequel le deuxième conduit d'air déformable (52) est un tube flexible au moins partiellement agencé dans la pièce de rotule (61).

14. Aspirateur balai selon l'une des revendications 1 à 13, dans lequel le deuxième conduit d'air déformable (52) est au moins partiellement formé par la pièce de rotule (61).

15. Aspirateur balai selon l'une des revendications précédentes, dans lequel le premier conduit d'air déformable (51) est intégralement formé avec la pièce de rotule (61).

## Patentansprüche

1. Stielstaubsauger, umfassend:
- einen Staubsaugerkörper (10), umfassend Saugmittel (11) und eine Handhabungsschnittstelle (12) für einen Benutzer,
- einen Sauger (20), der eingerichtet ist, um mit einem zu reinigenden Boden in Berührung zu sein und in Bezug zum Staubsaugerkörper (10) angelenkt ist,
- einen Luftkreislauf zwischen den Saugmitteln (11) und dem Sauger (20) und umfassend einen ersten verformbaren Luftkanal (51) mit einem ersten Ende, das mit dem Sauger (20) verbunden ist,
**dadurch gekennzeichnet:**
- **dass** der Stielstaubsauger mindestens ein Kugelgelenkteil (61) umfasst, das in Bezug auf den Staubsaugerkörper (10) in Kugelgelenkverbindung montiert ist und auf dem ein zweites Ende des ersten verformbaren Luftkanals (51) eingebaut ist,
- und **dass** der Luftkreislauf mindestens einen zweiten verformbaren Luftkanal (52) umfasst, der zumindest teilweise in dem Kugelgelenkteil (61) enthalten ist und das zweite eingebaute Ende mit einem Abschnitt des Luftkreislaufs des Staubsaugerkörpers (10) verbindet.

2. Stielstaubsauger nach dem vorstehenden Anspruch, wobei der Staubsaugerkörper (10) eine längliche Form entlang einer Längsachse (L) aufweist, die durch die Kugelgelenkverbindung verläuft, wobei der Stielstaubsauger mindestens ein erstes Gelenk zwischen dem Sauger (20) und dem Staubsaugerkörper (10) umfasst, mit einer Pleuelstange (41), die in Bezug auf den Staubsaugerkörper (10) in einer Schwenkverbindung montiert ist, um eine Pleuelstangenachse (B) zu schwenken, deren eine Projektion in eine Ebene, welche die Längsachse (L) enthält, in Bezug auf die Längsachse (L) geneigt ist.

3. Stielstaubsauger nach dem vorstehenden Anspruch, wobei die Projektion der Pleuelachse (B) in eine Ebene, welche die Längsachse (L) enthält, in Bezug auf diese in einem Winkelbereich von 20° bis 60° geneigt ist.

4. Stielstaubsauger nach dem vorstehenden Anspruch, wobei die Projektion der Pleuelachse (B) in eine Ebene, welche die Längsachse (L) enthält, in Bezug auf diese in einem Winkelbereich von 35° bis 45° geneigt ist.

5. Stielstaubsauger nach einem der Ansprüche 2 bis 4, wobei das mindestens eine erste Gelenk mindestens eine Pleuelwelle (42) umfasst, um welche die Pleuelstange (41) zum Schwenken um die Pleuelachse (B) gelagert ist, wobei der zweite verformbare Luftkanal (52) einen Durchlassquerschnitt mit mindestens einer charakteristischen Abmessung aufweist, und wobei die Pleuelwelle (42) um einen Abstand von der Längsachse (L) versetzt ist, der zumindest größer ist als die Hälfte der mindestens einen charakteristischen Abmessung.

6. Stielstaubsauger nach dem vorstehenden Anspruch, wobei der zweite verformbare Luftkanal (52) einen kreisförmigen Querschnitt aufweist, und wobei die Pleuelwelle (42) von der Längsachse (L) um einen Abstand versetzt ist, der größer ist als der Radius des Querschnitts des zweiten verformbaren Luftkanals (52).

7. Stielstaubsauger nach einem der Ansprüche 2 bis 6,
umfassend mindestens ein zweites Gelenk zwischen der Pleuelstange (41) und dem Sauger (20), wobei die Pleuelstange (41) in Bezug auf den Sauger (20) in einer Saugerschwenkverbindung montiert ist, um eine Saugerachse (S) parallel zu dem zu reinigenden Boden zu schwenken, wenn der Sauger (20) in ebenflächiger Berührung mit dem zu reinigenden Boden ist.

8. Stielstaubsauger nach dem vorstehenden Anspruch, wobei die Pleuelstange (41) zwei Arme aufweist, die eine Öffnung bilden, und wobei der erste verformbare Luftkanal (51) durch die Öffnung verläuft.

9. Stielstaubsauger nach dem vorstehenden Anspruch, wobei die Öffnung eine Breite vom 1,2- bis zum 1,5-fachen einer Außenabmessung des ersten verformbaren Luftkanals (51) aufweist.

10. Stielstaubsauger nach einem der Ansprüche 8 oder 9, wobei jeder Arm entlang der Saugerachse (S) in Schwenkverbindung auf dem Sauger (20) montiert ist.

11. Stielstaubsauger nach einem der Ansprüche 7 bis 10, wobei die Pleuelstange (41) in Bezug auf den Sauger (20) um einen Winkel größer als 70° und vorzugsweise um einen Winkel größer als 90° schwenkbar ist, um eine Führung der Längsachse (L) parallel zu dem zu reinigenden Boden zu ermöglichen, wenn der Sauger (20) in ebenflächiger Berührung mit dem zu reinigenden Boden ist.

12. Stielstaubsauger nach einem der vorstehenden Ansprüche, wobei der erste verformbare Luftkanal (51) ein flexibles Rohr ist.

13. Stielstaubsauger nach einem der vorstehenden Ansprüche, wobei der zweite verformbare Luftkanal (52) ein flexibles Rohr ist, das zumindest teilweise in dem Kugelgelenkteil (61) angeordnet ist.

14. Stielstaubsauger nach einem der Ansprüche 1 bis 13, wobei der zweite verformbare Luftkanal (52) zumindest teilweise durch das Kugelgelenkteil (61) gebildet ist.

15. Stielstaubsauger nach einem der vorstehenden Ansprüche, wobei der erste verformbare Luftkanal (51) integral mit dem Kugelgelenkteil (61) gebildet ist.

## Claims

1. Stick vacuum cleaner including:
- a vacuum cleaner body (10) including means for vacuuming (11) and a handling interface (12) for a user,
- a brush head (20) arranged to be in contact with a floor to be cleaned and hinged relative to the vacuum cleaner body (10),
- an air circuit between the means for vacuuming (11) and the brush head (20) and including a first deformable air channel (51) having a first end connected to the brush head (20),
**characterised:**
- **in that** the stick vacuum cleaner includes at least one ball-joint part (61) mounted in ball-joint connection relative to the vacuum cleaner body (10) and on which part is carried a second end of the first deformable air channel (51),
- and **in that** the air circuit includes at least a second deformable air channel (52), at least partially housed in the ball-joint part (61), and connecting said carried second end to a portion of the air circuit of the vacuum cleaner body (10).

2. Stick vacuum cleaner according to the preceding claim, wherein the vacuum cleaner body (10) has an elongated shape along a longitudinal axis (L) passing through the ball-joint connection, the stick vacuum cleaner including at least a first hinge between the brush head (20) and the vacuum cleaner body (10), with a connecting rod (41) mounted relative to the vacuum cleaner body (10) along a pivot connection, to pivot about a connecting rod axis (B), of which a projection in a plane containing the longitudinal axis (L) is inclined relative to the longitudinal axis (L).

3. Stick vacuum cleaner according to the preceding claim, wherein the projection of the connecting rod axis (B) in a plane containing the longitudinal axis (L) is inclined relative to the latter in an angular range going from 20° to 60°.

4. Stick vacuum cleaner according to the preceding claim, wherein the projection of the connecting rod axis (B) in a plane containing the longitudinal axis (L) in inclined relative to the latter in an angular range going from 35° to 45°.

5. Stick vacuum cleaner according to one of claims 2 to 4, wherein said at least one first hinge includes at least one connecting rod shaft (42) around which is mounted the connecting rod (41) to pivot about the connecting rod axis (B), wherein the second deformable air channel (52) has a passage cross-section with at least one characteristic dimension, and wherein the connecting rod shaft (42) is moved from the longitudinal axis (L) by a distance at least greater than one half of said at least one characteristic dimension.

6. Stick vacuum cleaner according to the preceding claim, wherein the second deformable air channel (52) has a circular cross-section, and wherein the connecting rod shaft (42) is moved from the longitudinal axis (L) by a distance greater than the radius of the cross-section of the second deformable air channel (52).

7. Stick vacuum cleaner according to one of claims 2 to 6,
including at least a second hinge between the connecting rod (41) and the brush head (20), with the connecting rod (41) mounted relative to the brush head (20) along a brush head pivot connection, to pivot about a brush head axis (S) parallel to the floor to be cleaned when the brush head (20) is in flat contact with the floor to be cleaned.

8. Stick vacuum cleaner according to the preceding claim, wherein the connecting rod (41) includes two arms forming an opening, and wherein the first deformable air channel (51) passes through the opening.

9. Stick vacuum cleaner according to the preceding claim, wherein the opening has a width going from 1.2 to 1.5 times an outer dimension of the first deformable air channel (51).

10. Stick vacuum cleaner according to one of claims 8 or 9, wherein each arm is mounted in pivot connection on the brush head (20), about the brush head axis (S).

11. Stick vacuum cleaner according to one of claims 7 to 10, wherein the connecting rod (41) can pivot relative to the brush head (20) by an angle greater than 70° and preferably by an angle greater than 90°, to make it possible to bring the longitudinal axis (L) parallel with the floor to be cleaned when the brush head (20) is in flat contact with the floor to be cleaned.

12. Stick vacuum cleaner according to one of the preceding claims, wherein the first deformable air channel (51) is a flexible tube.

13. Stick vacuum cleaner according to one of the preceding claims, wherein the second deformable air channel (52) is a flexible tube at least partially arranged in the ball-joint part (61).

14. Stick vacuum cleaner according to one of claims 1 to 13, wherein the second deformable air channel (52) is at least partially formed by the ball-joint part (61).

15. Stick vacuum cleaner according to one of the preceding claims, wherein the first deformable air channel (51) is fully formed with the ball-joint part (61).
